# EUROPÄISCHE PATENTSCHRIFT

(11) **EP 1 751 356 B1**
(45) Veröffentlichungstag und Bekanntmachung des Hinweises auf die Patenterteilung: **25.02.2009**
(21) Anmeldenummer: 05742742.9
(22) Anmeldetag: 11.05.2005
(51) Int. Cl.: E03C 1/04

(54) **HANDBRAUSE**
HAND-HELD SHOWER
DOUCHETTE MANUELLE

(30) Priorität: 04.06.2004 DE 102004028608
(43) Veröffentlichungstag der Anmeldung: 14.02.2007
(73) Patentinhaber: Hansgrohe AG, 77761 Schiltach (DE)
(72) Erfinder: WÖHRLE, Markus, 77761 Schiltach (DE); SCHORN, Franz, 77761 Schiltach (DE); KIENLE, Ulrich, 77773 Schenkenzell (DE); STÖSSER, Helgrid, 72250 Freudenstadt (DE); BUTZKE, Klaus, 77761 Schiltach (DE)
(74) Vertreter: Patentanwälte Ruff, Wilhelm, Beier, Dauster & Partner
(86) Internationale Anmeldenummer: PCT/EP2005/005063
(87) Internationale Veröffentlichungsnummer: WO 2005/118967

(56) Entgegenhaltungen:
- WO-A-01/34917
- DE-U1- 20 101 460
- DE-U1- 20 105 341
- US-A- 6 021 960

## Beschreibung

Die Erfindung betrifft eine Handbrause für Sanitärzwecke, gemäß dem Oberbegriff des Anspruchs 1.

Es ist bereits eine Wasserauslaufarmatur bekannt (WO 98/28496), bei der in einer Handbrause Beleuchtungseffekte erzeugt werden. Aus der Strahlaustrittsscheibe tritt gegebenenfalls mehrfarbiges Licht aus. Die Lichtquelle zur Erzeugung dieses Lichts sitzt am Ende des zu der Handbrause führenden Schlauchs. In der Handbrause ist ein Lichtleiter vorhanden, der das Licht von dem Schlauch bis zur Strahlscheibe führt. Die Stromversorgung geschieht durch den Schlauch hindurch.

Bei einer weiteren Brause ist in dem Brausekopf eine Lichtquelle angeordnet, die über eine elektrische Leitung mit einer Spannungsquelle verbunden ist (WO 95/29300).

Bei beiden bekannten Einrichtungen müssen spezielle Brauseschläuche verwendet werden, wenn es sich bei der Brause um eine Handbrause handeln soll.

Weiterhin ist eine Brause bekannt, in deren Brausekopf LEDs angeordnet sind. Diese werden von einem in dem Brauskopf angeordneten Generator mit Strom versorgt, der durch eine Turbine angetrieben wird (DE 201 01 460).

Bei einer nochmals weiteren Brause (US 6,021,960) ist in dem Brausekopf eine Aufnahme für eine Taschenlampe angeordnet, die ihr Licht in der Mitte der Strahlscheibe abgibt.

Weiterhin ist eine Wasserauslaufarmatur mit einem Armaturenkörper bekannt, der eine Strahlaustrittsfläche, ein Leuchtmittel in dem Brausekopf, eine Batterie zum Betreiben des Leuchtmittels sowie eine Ankoppeleinrichtung zum Ankoppeln der Batterie an eine Aufladeeinrichtung aufweist (WO01134917).

Weiterhin ist ein Dusch- oder Brausekopf mit einer Lichtquelle für ultraviolettes Licht bekannt, das das durch den Brausekopf strömende Wasser desinfizieren soll (DE 20105341). Es handelt sich hierbei um nicht sichtbares Licht.

Der Erfindung liegt die Aufgabe zu Grunde, eine Handbrause so auszugestalten, dass sie zur Abgabe von Licht geeignet ist, dass sie aber keine speziellen Zuleitungsschläuche oder sonstige Wartungsmaßnahmen benötigt.

Zur Lösung dieser Aufgabe schlägt die Erfindung eine Handbrause mit den im Anspruch 1 genannten Merkmalen vor. Weiterbildungen der Erfindung sind Gegenstand von Unteransprüchen.

Die Leuchtmittel, das heißt die Einrichtungen, die das Licht erzeugen, sind jetzt nach den Vorschlägen der Erfindung in der Handbrause selbst angeordnet, also nicht mehr im Schlauch. Zur Versorgung der Leuchtmittel mit elektrischer Energie dient eine Batterie, die ebenfalls in der Handbrause angeordnet ist. Um die Batterie ständig betriebsbereit zu halten, ist eine Ankoppeleinrichtung vorgesehen, die die Batterie mit einem Aufladegerät verbinden kann, durch das die Batterie wieder aufgeladen wird.

Die Ankoppeleinrichtung enthält ein Koppelelement, das in Weiterbildung der Erfindung vorzugsweise in einem Handgriff der Handbrause angeordnet sein kann, sinnvollerweise im Bereich des Schlauchanschlussendes des Handgriffs. Das Aufladegerät weist ebenfalls ein Koppelelement auf, das mit dem Koppelelement der Handbrause zusammenwirkt.

In nochmaliger Weiterbildung der Erfindung ist vorgesehen sein, dass die Handbrause zur mechanischen Verbindung mit einer Halterung ausgebildet ist. Es ist bei Handbrausen bekannt, dass diese nach dem Gebrauch oder auch während des Duschens in eine spezielle Halterung eingesteckt werden. Diese Halterung kann so ausgebildet sein, dass sie die Handbrause in einer bestimmten Position festlegt, so dass die Handbrause dann als Körperbrause oder auch Kopfbrause verwendet werden kann. Hierzu greift die Halterung beispielsweise an einer bestimmten Stelle der Handbrause an, vorzugsweise im Bereich des Endes des Griffs, an dem der Brauseschlauch eingeschraubt wird.

Die Erfindung schlägt nun in Weiterbildung vor, dass die Handbrause derart ausgebildet ist, dass bei ihrer mechanischen Verbindung mit der Halterung die Ankoppeleinrichtung wirksam ist. Wenn der Benutzer also die Handbrause nach Benutzung in ihre Halterung zurück steckt oder zurück hängt, wird automatisch die Ankoppeleinrichtung wirksam, so dass die in der Handbrause angeordnete Batterie wieder aufgeladen wird. Das Ganze kann geschehen, ohne dass der Benutzer eingreift, ja sogar, ohne dass er es weiß. Es ist selbstverständlich auch möglich, die Aufladeeinrichtung derart auszubilden, dass sie nur dann in vollen Betrieb geht, wenn die Ankoppeleinrichtung wirksam ist. Vorher kann sie sich in einem standby- Betrieb befinden. Es ist auch möglich, dass durch das Einsetzen der Handbrause in die Halterung ein Schalter betätigt wird, der dann die Aufladeeinrichtung einschaltet.

Das in der Handbrause angeordnete Leuchtmittel kann beispielsweise mindestens eine, vorzugsweise mehrere LEDs aufweisen. Diese sind geeignet, bei geringem Stromverbrauch Licht abzugeben. Es gibt LEDs in den unterschiedlichsten Farben, so dass die Farbe zusätzlich zu dem Licht an sich als Gestaltungsmittel herangezogen werden kann.

Beispielsweise können LEDs in der Strahlaustrittsfläche angeordnet sein, so dass sie direkt von außen von dem Benutzer wahrgenommen werden können. Bei einer Strahlaustrittsfläche mit vielen kleinen aber getrennten Austrittsdüsen kann dies eine optisch ansprechende Erscheinung ergeben.

Es ist aber ebenfalls möglich, dass LEDs hinter der Strahlaustrittsscheibe beispielsweise im Wasser führenden Bereich angeordnet sind und ihr Licht in das Wasser abgeben, das dann als beleuchtete Wasserstrahlen die Strahlaustrittsscheibe verlassen kann. Selbstverständlich sind auch Kombinationen beider Möglichkeiten realisierbar.

Erfindungsgemäß kann in Weiterbildung vorgesehen sein, dass die Batterie und gegebenenfalls weitere für das Aufladen der Batterie erforderliche Bauteile in dem Handgriff angeordnet sind. Da Handbrausen relativ kurzzeitig im Betrieb sind, reichen kleine Batterien vollständig aus, so dass durch das Unterbringen der Batterie in dem Handgriff keine Vergrößerung des Handgriffs erforderlich wird. Es steht dort ausreichend Platz für eine kleine Batterie zur Verfügung. Da durch das Zurückstecken der Handbrause in ihre Halterung der Aufladevorgang eingeleitet wird und die Dauer des Verbleibens der Handbrause in der Halterung deutlich länger ist als die Benutzung der Handbrause, wird auch eine kleine Batterie immer ausreichend aufgeladen.

Die Ankoppeleinrichtung kann beispielsweise, wie dies bei elektrisch betriebenen Zahnbürsten bekannt ist, induktiv arbeiten. Bei den hier auftretenden kleinen Strömen kann aber auch eine Ankoppeleinrichtung mit metallischen Kontakten vorgesehen sein.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung einer bevorzugten Ausführungsform der Erfindung sowie anhand der Zeichnung. Hierbei zeigen:
- Figur 1: einen schematischen Schnitt durch eine in einer Brausehalterung eingesetzte Handbrause ohne Brauseschlauch;
- Figur 2: eine Ansicht der Brause der Figur 1 von rechts in Figur 1;
- Figur 3: einen der Figur 1 entsprechenden schematischen Schnitt durch eine Handbrause bei einer zweiten Ausführungsform der Erfindung.

Die in Figur 1 dargestellte Handbrause wird, wenn sie nicht benutzt wird, in eine Halterung 1 eingesteckt. Die Halterung 1 enthält einen Anschlussbogen 2, der mit seinem einen horizontalen Schenkel 3 in eine Wasserleitung der Hausinstallation eingeschraubt wird. Der rechtwinklig von diesem Schenkel 3 abragende in der Regel nach unten gerichtete Schenkel 4 dient zum Einschrauben des einen Endes eines Brauseschlauchs. Die Halterung wird mit nicht näher dargestellten Einrichtungen dann an der Wand befestigt. In ihr ist ein Transformator 5 enthalten, der mit einer Spannungsversorgung versehen ist, beispielsweise dem Lichtnetz des Hauses. Über eine Leitung 6, die nur schematisch dargestellt ist, ist der Transformator 5 mit einem Koppelelement 7 einer Ankoppeleinrichtung verbunden. Einzelheiten solcher Ankoppeleinrichtungen sind allgemein bekannt und werden hier daher nicht näher erläutert. Der Transformator 5 und die zu dem Ankoppelelement 7 führende Leitung 6 bilden bei der dargestellten Ausführungsform eine Aufladeeinrichtung.

Der Transformator kann natürlich auch außerhalb der Halterung an irgendeiner anderen Stelle des Gebäudes angeordnet sein. Dann bildet die zu dem Ankoppelelement führende Leitung die Aufladeeinrichtung.

In dem vorderen Ende der Halterung 1 ist eine Konusaufnahme 8 eingesetzt, die dort um eine horizontale Achse um einen bestimmten Winkel verschwenkt werden kann. In der dargestellten Position hat die Konushalterung 8 ihre eine Endposition erreicht. In dem nach vorne hin offenen Durchgang 9 der Konushalterung 8 wird normalerweise eine Überwurfmutter am Ende des Brauseschlauchs gehalten, die auf das Gewinde 10 des Handgriffs 11 der Handbrause aufgeschraubt wird. Aus Gründen der Vereinfachung ist dies hier nicht dargestellt.

Die hier nur schematisch dargestellte Handbrause 12 weist einen Griff 11 auf, dessen eines dem Brauseschlauch zugeordnetes Ende in der Halterung 1 eingesetzt ist. Am gegenüberliegenden Ende geht die Handbrause 12 in einen Brausekopf 13 über, der zur Vorderseite hin eine Strahlscheibe 14 aufweist. Aus der Strahlscheibe 14 treten unterschiedliche Arten von Wasserstrahlen durch dort vorhandenen Öffnungen aus. Die Vorderfläche der Strahlscheibe 14 bildet eine Strahlaustrittsfläche.

Im Inneren des Brausekopfs 13 sind Leuchtmittel, z. B. mehrere LEDs 15 angeordnet, von denen die Figur 1 nur zwei zeigt. Diese sind über schematisch angedeutete Leitungen 16 mit einer Batterie 17 verbunden, die in dem Handgriff 11 untergebracht ist. Die Batterie 17 steht über einen Gleichrichter 18 und eine Leitung 19 mit einem Koppelelement 20 in Verbindung, das so am Ende des Handgriffs 11 untergebracht ist, dass es mit dem Koppelelement 7 in der Halterung 1 zusammenwirken kann. Die beiden Koppelelemente 7, 20 bilden zusammen eine Ankoppeleinrichtung, mit deren Hilfe Strom in die Batterie 17 geleitet werden kann, sobald die Handbrause in der Halterung eingesetzt ist.

Die beiden LEDs 15 sind in dem Raum hinter der Strahlscheibe 14 angeordnet. Dieser Raum ist so ausgebildet, dass das Wasser zu den Öffnungen der Strahlscheibe 14 durch ihn hindurch fließt. Die LEDs sind unmittelbar hinter entsprechenden Strahlaustrittsöffnungen angeordnet, so dass sie die Wasserstrahlen von innen her beleuchten. Auf Grund einer Totalreflexion pflanzt sich das Licht in diesen Wasserstrahlen fort, solange diese noch als zusammen hängende Wasserstrahlen aus der Strahlaustrittsscheibe 4 austreten. Der Benutzer sieht also beim Duschen beleuchtete Wasserstrahlen, die, je nach Art der LEDs, auch unterschiedliche Farben haben können.

Figur 2 zeigt die in der Halterung 1 eingesetzte Handbrause 12 von vorne. Wieder ist der Brauseschlauch weg gelassen. Die Strahlaustrittsscheibe unterscheidet sich nicht von einer herkömmlichen Strahlaustrittsscheibe, da die LEDs im Inneren des Gehäuses angeordnet sind und das Gehäuse sich ebenfalls nicht von einer üblichen Handbrause unterscheidet.

Während bei der Ausführungsform nach Figur 1 die Leuchtmittel, die von den LEDs 15 gebildet sind, von außen her nur an ihrer Wirkung erkennbar sind, zeigt Figur 3 eine Ausführungsform, bei der die LEDs 15 direkt in der Strahlaustrittsscheibe 14 angeordnet sind. Sie können daher direkt gesehen werden.

Natürlich ist es auch möglich, Leuchtmittel sowohl direkt sichtbar in der Strahlscheibe 14 als auch nur in ihrer Wirkung erkennbar im Inneren des Brausekopfs unterzubringen.

Die Leuchtmittel, die im dargestellten Ausführungsbeispiel durch LEDs gebildet sind, können beispielsweise immer mit Spannung versorgt werden, so dass sie immer leuchten. Wenn die Handbrause sich in der Halterung befindet, erhalten sie ihren Strom durch das Aufladegerät, das aus dem Transformator 5 und den Leitungen 6 gebildet wird. Wird die Handbrause aus der Halterung entnommen, so dass die Ankoppeleinrichtung unwirksam wird, erhalten sie ihren Strom von der in dem Griff angeordneten Batterie 17. Sobald der Benutzer die Handbrause wieder in die vorgesehene Halterung einsteckt, erfolgt wieder ein Aufladevorgang der Batterie, ohne dass der Benutzer irgendeine spezielle Maßnahmen zu ergreifen hätte. Er braucht es nicht einmal zu wissen, dass jetzt ein Aufladevorgang stattfindet.

Es ist auch möglich und liegt im Rahmen der Erfindung, immer dann, wenn die Aufladeeinrichtung wirksam ist, die Leuchtmittel abzuschalten. Immer dann, wenn die Handbrause in die Aufnahme eingesteckt wird, kann eine in der Handbrause angeordnete Elektronik die Leuchtmittel abschalten. Diesen Zustand kann die Elektronik beispielsweise daran erkennen, dass ein Aufladevorgang stattfindet.

Vorzugsweise werden die Leuchtmittel dann eingeschaltet, wenn die Handbrause in Betrieb genommen wird, also aus der Halterung entnommen wird.

Es können auch manuell oder durch die Strömung des Wassers betätigbare Schalter vorgesehen sein.

## Patentansprüche

1. Handbrause, mit einem Brausekopf (13), der eine Strahlaustrittsfläche aufweist, einem Leuchtmittel in dem Brausekopf (13), einer Batterie (17) zum Betreiben des Leuchtmittels, sowie mit einer Ankoppeleinrichtung zum Ankoppeln der Batterie (17) an eine Aufladeeinrichtung, **dadurch gekennzeichnet, dass** die Handbrause zur mechanischen Verbindung mit einer Halterung (1) ausgebildet ist und bei ihrer mechanischen Verbindung mit der Halterung (1) die Ankoppeleinrichtung wirksam ist.

2. Handbrause nach Anspruch 1, bei der die Ankoppeleinrichtung an dem Schlauchanschlussende eines Handgriffs (11) in der Handbrause angeordnet ist.

3. Handbrause nach Anspruch 1 oder 2, bei der das Leuchtmittel mehrere LEDs (15) aufweist.

4. Handbrause nach Anspruch 3, bei der LEDs (15) in der Strahlscheibe (14) angeordnet und von außen sichtbar sind.

5. Handbrause nach einem der vorhergehenden Ansprüche, bei der LEDs (15) hinter der Strahlaustrittsscheibe (14) angeordnet sind und ihr Licht in Wasserstrahlen abgeben.

6. Handbrause nach einem der vorhergehenden Ansprüche, bei der die Batterie (17) in dem Handgriff (11) angeordnet ist.

7. Handbrause nach einem der vorhergehenden Ansprüche, bei der die Ankoppeleinrichtung induktiv arbeitet.

8. Handbrause nach einem der Ansprüche 1 bis 6, bei der die Ankoppeleinrichtung mit Kontakten arbeitet.

9. Handbrause nach einem der vorhergehenden Ansprüche, bei der die Halterung (1) eine Wandhalterung mit einem Anschluss für einen zu der Handbrause führenden Brauseschlauch ist.

10. Handbrause nach einem der vorhergehenden Ansprüche, bei der in der Halterung ein Anschluss für die Aufladeeinrichtung angeordnet ist.

11. Handbrause nach einem der vorhergehenden Ansprüche, bei der in der Halterung ein Transformator als Teil der Aufladeeinrichtung untergebracht ist.

## Claims

1. A hand-held shower with a shower head (13) that features a spray disk, an illumination means inside the shower head (13), a battery (17) for operating the illumination means, as well as a device for coupling the battery (17) to a charging device, **characterised in that** the hand-held shower is formed for mechanical connection with a holder (1) and, due to its mechanical connection with the holder (1), the coupling device is effective.

2. The hand-held shower according to Claim 1, wherein the coupling device is disposed at the hose connection end of a handle (11) in the hand-held shower.

3. The hand-held shower according to Claim 1 or 2, wherein the illumination means features several LEDs (15).

4. The hand-held shower according to Claim 3, wherein the LEDs (15) are disposed in the spray disk (14) and are visible from outside.

5. The hand-held shower according to one of the preceding claims, wherein the LEDs (15) are disposed behind the spray disk (14) and emit their light in water jets.

6. The hand-held shower according to one of the preceding claims, wherein the battery (17) is disposed inside the handle (11).

7. The hand-held shower according to one of the preceding claims, wherein the coupling device works inductively.

8. The hand-held shower according to one of the Claims 1 to 6, wherein the coupling device works with contacts.

9. The hand-held shower according to one of the preceding claims, wherein the holder (1) is a wall bracket with a connection for a shower hose leading to the hand-held shower.

10. The hand-held shower according to one of the preceding claims, wherein a connection for the charging device is disposed inside the holder.

11. The hand-held shower according to one of the preceding claims, wherein a transformer is accommodated inside the holder as a component of the charging device.

## Revendications

1. Douchette comprenant un pommeau de douche (13) qui présente une surface de sortie de jets, un moyen lumineux dans le pommeau de douche (13), une batterie (17) pour faire fonctionner le moyen lumineux, ainsi qu'un dispositif d'accouplement destiné à accoupler la batterie (17) à un dispositif de recharge, **caractérisée en ce que** la douchette est réalisée pour le raccordement mécanique à un support (1) et **en ce que** le dispositif d'accouplement est actif lors du raccordement mécanique de la douchette au support (1).

2. Douchette selon la revendication 1, dans laquelle le dispositif d'accouplement est disposé dans la douchette, sur une extrémité de raccordement de tuyau d'une poignée (11).

3. Douchette selon la revendication 1 ou 2, dans laquelle le moyen lumineux présente plusieurs LED (15).

4. Douchette selon la revendication 3, dans laquelle les LED (15) sont disposées dans le disque à jets (14) et sont visibles de l'extérieur.

5. Douchette selon l'une quelconque des revendications précédentes, dans laquelle les LED sont disposées derrière le disque de sortie de jets (14) et émettent leur lumière dans des jets d'eau.

6. Douchette selon l'une quelconque des revendications précédentes, dans laquelle la batterie (17) est disposée dans la poignée (11).

7. Douchette selon l'une quelconque des revendications précédentes, dans laquelle le dispositif d'accouplement fonctionne de manière inductive.

8. Douchette selon l'une quelconque des revendications 1 - 6, dans laquelle le dispositif d'accouplement fonctionne à l'aide de contacts.

9. Douchette selon l'une quelconque des revendications précédentes, dans laquelle le support (1) est un support mural comprenant un raccord pour un tuyau de douche conduisant à la douchette.

10. Douchette selon l'une quelconque des revendications précédentes, dans laquelle un raccord pour le dispositif de recharge est disposé dans le support.

11. Douchette selon l'une quelconque des revendications précédentes, dans laquelle un transformateur est logé dans le support en tant que partie du dispositif de recharge.
